# EUROPÄISCHE PATENTSCHRIFT

(11) **EP 1 292 961 B1**
(45) Veröffentlichungstag und Bekanntmachung des Hinweises auf die Patenterteilung: **08.08.2007**
(21) Anmeldenummer: 01951360.5
(22) Anmeldetag: 08.06.2001
(51) Int. Cl.: H01H 71/14

(54) **SCHALTEREINRICHTUNG MIT EINEM AKTUATORELEMENT AUS EINER FORM-GEDÄCHTNIS-LEGIERUNG**
SWITCHING DEVICE WITH AN ACTUATOR ELEMENT CONSISTING OF A SHAPE MEMORY ALLOY
DISPOSITIF DE COMMUTATION POSSEDANT UN ELEMENT ACTIONNEUR CONSTITUE D'UN ALLIAGE A MEMOIRE DE FORME

(30) Priorität: 21.06.2000 DE 10030394
(43) Veröffentlichungstag der Anmeldung: 19.03.2003
(73) Patentinhaber: SIEMENS AKTIENGESELLSCHAFT, 80333 München (DE)
(72) Erfinder: KAUTZ, Stefan, 90607 Rückersdorf (DE); MARONDEL, Matthias, 90489 Nürnberg (DE)
(86) Internationale Anmeldenummer: PCT/DE2001/002153
(87) Internationale Veröffentlichungsnummer: WO 2001/099136

(56) Entgegenhaltungen:
- DE-A- 3 338 799
- FR-A- 2 338 565
- US-A- 3 959 691
- US-A- 4 616 206

## Beschreibung

Die Erfindung bezieht sich auf eine Schaltereinrichtung mit einem streifenförmigen Aktuatorelement aus einer Form-Gedächtnis-Legierung, dem bei einer Glühtemperatur eine vorbestimmte Gestalt eingeprägt ist und das mit einem beweglichen Kontaktteil eines Schaltkontaktes verbunden ist, und mit Mitteln zum Aufheizen des Aktuatorelementes über ein ein Öffnen des Schaltkontaktes auf Grund einer Formänderung des Aktuatorelementes bewirkendes Temperaturniveau. Eine derartige Schaltereinrichtung ist der Veröffentlichung "Engineering Aspects of Shape Memory Alloys", Verlag Butterworth-Heinemann, London (GB) 1990, Seiten 330 bis 337 zu entnehmen.

Standardmäßige Leitungsschutzschalter, wie sie z.B. als Siemens- Leitungsschutzschalter-Standardprogramm 5SX2/5SX4 bekannt sind, weisen in ihrem Strompfad einen magnetisch schnell auszulösenden Kurzschlussschaltkontakt auf. Dieser Schaltkontakt ist darüber hinaus zur Strombegrenzung verzögert auszulösen, indem er auch auf thermischem Wege zu öffnen ist. Hierzu ist in den Strompfad im allgemeinen ein Bimetallstreifen integriert, der mit einem beweglichen Kontaktteil des Schaltkontaktes verbunden ist und bei einer Überlast indirekt aufgeheizt wird. Mit diesem Aufheizen ist eine Krümmung des Bimetallstreifens verbunden, die zu einem Öffnen des Schaltkontaktes führt. Nach Wegfall der Beheizung nimmt der Bimetallstreifen wieder seine gestreckte Gestalt unter Schließung des Schaltkontaktes an.

Aus der eingangs genannten Veröffentlichung "Engineering Aspects of Shape Memory Alloys" ist es bekannt, solche Bimetallstreifen durch streifenförmige Aktuatorelemente aus einer Form-Gedächtnis-Legierung zu ersetzen. Derartige Aktuatorelemente müssen deshalb entsprechende Krümmungen bei einem Aufheizen vollziehen. Man sieht sich deshalb gezwungen, in diese Elemente bei verhältnismäßig hohen Temperaturen von beispielsweise 600 bis 850°C eine entsprechend gekrümmte Form einzuprägen. Nach Auslösen des Form-Gedächtnis-Effektes bei erhöhter Temperatur, z.B. über 200°C, findet dann der Übergang in die eingeprägte gekrümmte Form statt, während bei niedrigeren Temperaturen in einem die Schaltfunktion nicht-auslösenden Betriebszustand zwischen etwa Raumtemperatur bis etwa 200°C eine gestreckte Gestalt des Aktuatorelementes mittels eines zusätzlichen Federelementes gewährleistet wird, so dass dann ein mit dem Aktuatorelement mechanisch indirekt verbundener beweglicher Kontaktteil eines Schaltkontaktes an einem ortsfesten Kontaktteil anliegt.

Die Herstellung eines entsprechenden Aktuatorelementes ist jedoch verhältnismäßig kostenintensiv wegen der Glühung bei hoher Temperatur zur Einprägung der gekrümmten Form.

Aufgabe der vorliegenden Erfindung ist es deshalb, die Schaltereinrichtung mit den eingangs genannten Merkmalen dahingehend auszugestalten, dass kostengünstigere Aktuatorelemente aus einer Form-Gedächtnis-Legierung verwendbar sind.

Diese Aufgabe wird erfindungsgemäß dadurch gelöst, dass ein Aktuatorelement vorgesehen wird, dem bei der Glühtemperatur eine zumindest weitgehend gestreckte Form eingeprägt ist und das im die Schaltfunktion nicht-auslösenden Betriebszustand eine gekrümmte Gestalt hat und das zwischen seinem einen ortsfest gehaltenen Ende und seinem anderen, dem beweglichen Kontaktteil zugewandten Ende kraftschlüssig an einem Umlenkelement anliegt derart, dass durch das Umlenkelement auf die konkave Innenseite des Aktuatorelementes eine dessen Krümmung teilweise aufhebende Gegenkraft ausgeübt wird.

Die mit dieser Ausgestaltung der Schaltereinrichtung verbundenen Vorteile sind zum einen darin zu sehen, dass ein kostengünstiges Glühen des Aktuatorelementes in einer zumindest weitgehend gestreckten, d.h. geraden Form (unter Einschluss geringer Abweichungen davon), insbesondere im gewalzten Zustand eines entsprechenden Bleches ermöglicht wird. Die Folge davon ist, dass das Aktuatorelement im Betriebszustand bei niedriger Temperatur eine gekrümmte Form annehmen kann. Die Krümmung des Aktuatorelementes kann dabei auf verschiedenem Wege erreicht werden : Entweder zeigt das Aktuatorelement auf Grund entsprechender Präparationsbedingungen einen sogenannten 2-Weg-Effekt; d.h., ihm sind für die beiden unterschiedlichen Temperaturbereiche (des Betriebszustandes bzw. Auslösezustandes) in an sich bekannter Weise zwei verschiedene Formen (gekrümmt bzw. gestreckt) eingeprägt worden, so dass sich das Element bei der niedrigeren Temperatur von sich aus krümmt. Oder bei Aktuatorelementen mit sogenanntem 1-Weg-Effekt muß die gekrümmte Ausgangslage durch eine besondere (externe) Rückstellfeder gewährleistet werden. Die hierfür aufzuwendende Kroft ist materialbedingt verhältnismäßig gering. Bei beiden Typen zeigt sich ohne die Verwendung eines erfindungsgemäßen Umlenkelementes aber, dass die elektrische und mechanische Verbindung des Aktuatorelementes an seinem ortsfesten Ende mit einem Teil der Schaltereinrichtung auf Grund einer verhältnismäßig hohen Hebelwirkung bei seiner thermisch bedingten Formänderung belastet wird. Denn die üblichen Legierungen von Aktuatorelementen mit Form-Gedächtnis-Eigenschaften neigen auf Grund ihrer im allgemeinen intermetallischen Kristallstruktur zu sprödem mechanischem Verhalten, was sich gerade in der erforderlichen Verbindungstechnik an dem genannten Ende z.B. mittels Schweißens oder Einspannens nachteilig auf die Güte der entsprechenden Kontaktstelle auswirkt. Entsprechende Nachteile werden jedoch durch die erfindungsgemäße Verwendung des Umlenkelementes zumindest weitgehend ausgeschaltet. Denn dieses Umlenkelement ist so ortsfest angeordnet, dass auf das an sich bei der Betriebstemperatur sich krümmende Aktuatorelement eine Kraft ausgeübt wird, die das Aktuatorelement in Richtung seiner gestreckten Form zurück zu biegen versucht. Diese Gegenkraft wird dann bei dem Beheizen des Aktuatorelementes aufgehoben, indem das Aktuatorelement zumindest weitgehend in seine gestreckte Form übergeht. Es ergibt sich auf diese Weise der wesentliche Vorteil einer mechanischen Entlastung des Aktuatorelementes im mechanischen Verbindungsbereich (Einspannstelle) seines ortsfesten Endes bei häufigen Bewegungen zum Öffnen und Schließen des Schaltkontaktes.

Da Form-Gedächtnis-Materialien im allgemeinen nicht so kostengünstig wie Bimetall sind, versucht man in der Regel für entsprechende Schutzschaltereinrichtung mit Überstromauslösung durch Aktuatorelemente aus Form-Gedächtnis-Material den Materialeinsatz zu reduzieren. Dabei kommt es beim Einsatz entsprechender Aktuatorelemente wie beim Stand der Technik gemäß der genannten Veröffentlichung "Engineering Aspects of Shape Memory Alloys" zu Problemen hinsichtlich der mechanischen Stabilität an der Einspannstelle, wenn die streifenförmigen Aktuatorelemente zu schmal und zu dünn ausgelegt werden. Denn durch Hebeleffekte treten an diesen Elementen unerwünschte Verformungen auf, die den Ausfall des Schaltkontaktes zur Folge haben können. Die erfindungsgemäße teilweise Geradebiegung des Aktuatorelementes mittels des Umlenkelementes wirkt dieser Problematik deutlich entgegen. Denn durch den Auflageeffekt kommt es zu der erwähnten deutlichen Entlastung der mechanischen Verbindung an dem ortsfesten Ende.

Ein weiterer Vorteil der Verwendung eines entsprechenden Umlenkelementes besteht in der Kontrolle der Geradebiegung des Aktuatorelementes. Da nämlich die Verbindungsstelle am ortsfesten Ende des Aktuatorelementes auf Grund des Hebelarmes eine mechanische Schwachstelle darstellt und sich das streifenförmige Aktuatorelement zwar gerade biegen würde, aber das Drehmoment am Kontaktpunkt eine Krümmung hervorruft, ist die Verwendung eines derartigen Umlenkelementes besonders wichtig.

Darüber hinaus sind die für die Schaltereinrichtung einsetzbaren Aktuatorelemente verhältnismäßig kostengünstig. Denn das erwünschte Schaltverhalten ist auch mit einer deutlichen Reduzierung des Volumens an dem Form-Gedächtnis-Material zu erreichen, verglichen mit den üblichen Aktuatorelementen z.B. gemäß der eingangs genannten Veröffentlichung.

Vorteilhafte Ausgestaltungen der erfindungsgemäßen Schaltereinrichtung gehen aus den abhängigen Ansprüchen hervor.

So kann für die Schalteinrichtung insbesondere eine ihr Aktuatorelement im Betriebszustand in dessen gekrümmter Gestalt haltende Rüchstellfeder vorgesehen sein. Auf diese Weise sind verhältnismäßig preiswerte Aktuatorelemente aus Form-Gedächtnis-Legierungen mit sogenanntem 1-Weg-Effekt einsetzbar.

Weiterhin ist es vorteilhaft, wenn das Aktuatorelement mit dem beweglichen Kontaktteil elektrisch über eine Litze und mechanisch über ein Schaltgestänge verbunden ist. Durch die Verwendung der Litze ist die Beweglichkeit des beweglichen Endes des Aktuatorelementes praktisch nicht eingeschränkt. Das Aktuatorelement kann so in einen Strompfad integriert sein. Das Dokument US 3 959 691 offenbart eine Schaltereinrichtung gemäss dem Oberbegriff des Anspruchs 1.

Zur weiteren Erläuterung der Erfindung wird nachfolgend auf die Zeichnung Bezug genommen. Dabei zeigt deren
- Figur 1: schematisch die prinzipielle Funktionsweise eines Aktuatorelementes für den Einsatz in einem Leitungsschutzschalter
und
- Figur 2: einen Ausschnitt aus einem konkreten Ausführungsbeispiel eines entsprechenden Leitungsschutzschalters.

In den Figuren sind sich entsprechende Teile jeweils mit denselben Bezugszeichen versehen.

Das in Figur 1 gezeigte Aktuatorelement 2 aus einer der bekannten Form-Gedächtnis-Legierungen hat zweckmäßig eine Streifen- oder Bandform. Es besteht zumindest teilweise aus einer der bekannten Form-Gedächtnis-Legierungen. Als besonders geeignet sind Ti-Ni-Legierungen anzusehen. So gehen z.B. aus "Materials Science and Engineering", Vol. A 202, 1995, Seiten 148 bis 156 verschieden zusammengesetzte Ti-Ni- und Ti-Ni-Cu-Legierungen hervor. In "Intermetallics", Vol. 3, 1995, Seiten 35 bis 46 und "Scripta METALLURGICA et MATERIALIA", Vol. 27, 1992, Seiten 1097 bis 1102 sind verschiedene Ti₅₀Ni₅₀₋ₓPdₓ-Form-Gedächtnis-Legierungen beschrieben. Statt der Ti-Ni-Legierungen sind selbstverständlich auch andere Form-Gedächtnis-Legierungen geeignet. So kommen beispielsweise Cu-Al-Form-Gedächtnis-Legierungen in Frage. Eine entsprechende CuZn24A13-Legierung ist aus "Z. Metallkde.", Bd. 79, H. 10, 1988, Seiten 678 bis 683 zu entnehmen. In "Scripta Materialia", Vol. 34, No. 2, 1996, Seiten 255 bis 260 ist eine weitere Cu-Al-Ni-Form-Gedächtnis-Legierung beschrieben. Selbstverständlich können zu den vorerwähnten binären oder ternären Legierungen in an sich bekannter Weise noch weitere Legierungspartner wie z.B. Hf hinzulegiert sein. Für die nachfolgend erläuterten Ausführungsbeispiele sei eine Ti-Ni-Formgedächtnis-Legierung ausgewählt.

In an sich bekannter Weise ist in das Aktuatorelement mittels einer Glühung oberhalb von 350°C, z.B. bei einer Temperatur zwischen 400 und 850°C, eine vorbestimmte Gestalt eingeprägt worden. Erfindungsgemäß soll bei dieser Temperatur eine zumindest weitgehend gestreckte Form erzeugt werden. Dies führt dann dazu, dass das Aktuatorelement bei niedrigeren Temperaturen ohne äußere Krafteinwirkung entweder eine gekrümmte Gestalt einzunehmen versucht (beim 2-Weg-Effekt-Typ) oder mittels einer sehr geringen äußeren Kraft zu krümmen ist (beim 1-Weg-Effekt-Typ). Diese niedrigeren Temperaturen liegen im allgemeinen in einem Temperaturbereich unter 200°C, der als der einen Schaltzustand noch nicht auslösende Betriebszustand angesehen werden kann.

Gemäß Figur 1 soll ein entsprechend gekrümmtes, streifenförmiges Aktuatorelement 2 an einem axialen Ende 2a mit einem ortsfesten Teil 3, beispielsweise einem Gehäuseteil, einer erfindungsgemäßen Schaltereinrichtung starr derart verbunden sein, dass dort ein guter mechanischer und elektrischer Kontakt zu dem Teil 3 gewährleistet ist. An dem gegenüberliegenden anderen Ende 2b des Aktuatorelementes 2 befindet sich ein beweglicher Kontaktteil 4a eines Schaltkontaktes 4. Dieser Kontaktteil ist, wie bei dem dargestellten Ausführungsbeispiel angenommen, entweder unmittelbar an dem Aktuatorelement 2 angebracht oder kann mittelbar über eine Mechanik von diesem bewegt werden. Ein zugeordneter ortsfester Kontaktteil des Schaltkontaktes ist in der Figur nicht näher ausgeführt und mit 4b bezeichnet.

Gemäß der Erfindung ist der Krümmung des Aktuatorelementes 2 im Betriebszustand entgegengewirkt, indem zwischen seinen beiden Enden 2a und 2b auf seine konkave (Krümmungs-)Innenseite eine Gegenkraft G einwirkt. Hierzu ist ein ortsfestes, zylindrisches Umlenkelement 5, ein sogenannter "Umlenkpin", vorgesehen. Die Anordnung dieses "Pins" ist dabei so gewählt, dass die Gegenkraft G dem Krümmmungsbestreben des Aktuatorelementes 2 teilweise entgegenwirkt. Das Umlenkelement 5 drückt dabei auf das Aktuatorelement 2 z.B. etwa in dessen Mitte zwischen den beiden Enden 2a und 2b. Im allgemeinen befindet es sich in einem Abstand A von wenigen Zentimetern, beispielsweise von etwa 1 cm, von dem ortsfesten Ende 2a entfernt angeordnet. Dabei soll eine Gegenkraft G durch entsprechende Anordnung des Umlenkelementes 5 von einer solchen Größe ausgeübt werden, dass bei niedrigen Temperaturen immer noch eine Krümmung des Aktuatorelementes 2 gegeben ist. Wird dann das Aktuatorelement über eine für eine Schaltfunktion (durch Öffnen des Schaltkontaktes) hinreichend hohe Temperatur, insbesondere über 200°C, aufgeheizt, so nimmt es zumindest weitgehend seine in der Figur durch eine Strichelung angedeutete, eingeprägte gestreckte Form an, wobei es einen Krümmungs- oder Bogenwinkel α überstreicht. Dabei wird der Kraftschluss zu dem Umlenkelement 5 zumindest weitgehend aufgehoben. Wie aus der Figur zu entnehmen ist, muss also die Position des Umlenkelementes 5 unter dem Gesichtspunkt eines noch für eine Kontaktöffnung hinreichend großen Weges des beweglichen Kontaktteils 4a gewählt werden. In die Wahl der Position geht dabei neben dem Abstand A von dem ortsfesten Ende 2a auch die Temperatur der Auf- oder Beheizung im Falle eines Überstroms ein.

Die Beheizung kann dabei auf direktem Wege erfolgen, indem ein über das Aktuatorelement 2 geführte Strom I zu dessen Aufheizung aufgrund des ohmschen Widerstandes dieses Elementes führt. Daneben ist aber auch eine indirekte Aufheizung möglich, indem eine von dem Strom abhängige Heizwirkung eines Heizelementes bewirkt wird, das thermisch auf das Aktuatorelement 2 einwirkt.

Figur 2 zeigt die erfindungswesentlichen Teile einer Schaltereinrichtung 10. Dabei wird bei den nicht näher dargestellten Teilen von einem Aufbau eines bekannten Leitungsschutzschalters ausgegangen (vgl. das erwähnte Siemens-Standardprogramm der Leitungsschutzschalter 5SX2/5SX4). Die Schaltereinrichtung weist unter anderem folgende Teile auf, nämlich
- einen Kurzschlussauslöser mit einem Elektromagneten 11,
- eine Auslösewippe 12 aus ferromagnetischem Material, die um einen Drehpunkt 13 gelagert ist und an einem Ende von dem Magneten 11 im Kurzschlussfall angezogen wird,
- ein mit der Wippe 12 verbundenes Schaltgestänge 14, das mit einem in der Figur nicht ersichtlichen, beweglichen Kontaktteil eines Schaltkontaktes verbunden ist und je nach Drehposition der Wippe den Schaltkontakt öffnet oder ihn geschlossen hält,
- eine die Schaltfunktion des Schaltkontaktes unterstützende Mechanik 15 mit verschiedenen, in der Figur nicht näher dargestellten Teilen,
- eine (Kupfer-)Litze 17 eines zu dem beweglichen Kontaktteil des Schaltkontaktes führenden Strompfades,
- einen ortsfesten Gehäuseteil 3 als Teil des Strompfades in Form eines Stahlrahmens
   sowie
- ein streifenförmiges Aktuatorelement 2 aus einer Form-Gedächtnis-Legierung, dessen ortsfest gehaltenes Ende 2a mit dem Gehäuseteil 3 elektrisch leitend und mechanisch fest verbunden ist und an dessen beweglichem Ende 2b die Litze 17 entsprechend fest angebracht ist. An diesem Ende greift auch die Auslösewippe 12 an.

Da das Aktuatorelement 2 gemäß dem gewählten Ausführungsbeispiel vom sogenannten 1-Weg-Effekt-Typ sein soll, bedarf es noch einer besonderen Rückstellfeder 18, mit deren Hilfe die Auslösewippe 12 und damit auch das Aktuatorelement 2 in die Ausgangslage des Betriebszustandes (bei der niedrigeren Betriebstemperatur) rückgestellt bzw. in dieser Lage gehalten werden. Die von der Feder 18 hierfür aufzubringende Rückstellkraft ist verhältnismäßig gering.

Das Aktuatorelement 2 ist in der Figur 2 in seiner entsprechenden, geschlossenen Position gezeigt, in der der mit seinem beweglichen Ende 2b über die Litze 17 verbundene, bewegliche Kontaktteil an dem ortsfesten Kontaktteil des Schaltkontaktes anliegt. Das Aktuatorelement weist dabei eine verhältnismäßig geringe Krümmung auf, da mittels des etwa in der Mitte zwischen den beiden Enden des Aktuatorelementes befindlichen Umlenkelementes 5 eine Gegenkraft G auf dessen konkave Innenseite beispielweise über ein folienartiges Zwischenelement 19 z.B. aus Kapton ausgeübt wird. Durch eine direkte Beheizung des Aktuatorelementes, indem insbesondere ein über es geführter Strom in einen Überstrombereich gelangt und eine hinreichende Erwärmung des Elementes auf Grund Joule'scher Verluste hervorruft, geht dann das Aktuatorelement in seine zumindest annähernd gestreckte Gestalt über, wobei es einen Krümmungswinkel α überstreicht. Es nimmt dabei die an seinem Ende 2b angreifende Auslösewippe 12 mit, so dass über das mit der Wippe mechanisch verbundene Schaltgestänge 14 die Öffnung des Schaltkontaktes durch die Abhebung des beweglichen Kontaktteiles von dem ortsfesten Kontaktteil bewirkt wird. Auf diese Weise erfolgt eine Überstromauslösung des Leitungsschutzschalters.

## Patentansprüche

1. Schaltereinrichtung
- mit einem streifenförmigen Aktuatorelement aus einer Form-Gedächtnis-Legierung, dem bei einer Glühtemperatur eine vorbestimmte Gestalt eingeprägt ist und das mit einem beweglichen Kontaktteil eines Schaltkontaktes verbunden ist,
und
- mit Mitteln zum Aufheizen des Aktuatorelementes über ein ein Öffnen des Schaltkontaktes auf Grund einer Formänderung des Aktuatorelementes bewirkendes Temperaturniveau,
- mit einem Aktuatorelement (2),
a) dem bei der Glühtemperatur eine zumindest weitgehend gestreckte Form eingeprägt ist,
b) das im die Schaltfunktion nicht-auslösenden Betriebszustand eine gekrümmte Gestalt hat,
**dadurch gekennzeichnet, dass** das Aktuatorelement zwischen seinem einen ortsfest gehaltenen Ende (2a) und seinem anderen, dem beweglichen Kontaktteil (4a) zugewandten Ende (2b) kraftschlüssig an einem Umlenkelement (5) anliegt derart, dass durch das Umlenkelement (5) auf die konkave Innenseite des Aktuatorelementes (2) eine dessen Krümmung teilweise aufhebende Gegenkraft (G) ausgeübt wird.

2. Einrichtung nach Anspruch 1, **dadurch gekennzeichnet, dass** das Aktuatorelement (2) etwa in der Mitte zwischen seinen beiden Enden (2a, 2b) an dem Umlenkelement (5) anliegt.

3. Einrichtung nach Anspruch 1 oder 2, **dadurch gekennzeichnet, dass** das Aktuatorelement (2) Teil eines Strompfades ist und durch einen Überstrom über das das Öffnen des Schaltkontaktes bewirkende Temperaturniveau aufzuheizen ist.

4. Einrichtung nach Anspruch 1 oder 2, **dadurch gekennzeichnet, dass** eine indirekte Aufheizung des Aktuatorelementes (2) vorgesehen ist.

5. Einrichtung nach einem der vorangehenden Ansprüche, **dadurch gekennzeichnet, dass** eine das Aktuatorelement (2) im Betriebszustand in seiner gekrümmten Gestalt haltende Rückstellfeder (18) vorgesehen ist.

6. Einrichtung nach einem der vorangehenden Ansprüche, **dadurch gekennzeichnet, dass** das Aktuatorelement (2) mit dem beweglichen Kontaktteil elektrisch über eine Litze (17) und mechanisch über ein Schaltgestänge (14) verbunden ist.

7. Einrichtung nach einem der vorangehenden Ansprüche, **dadurch gekennzeichnet, dass** das Aktuatorelement aus einer Form-Gedächtnis-Legierung auf Basis einer NiTi- oder CuAl-Legierung besteht.

## Claims

1. Switching device
- with a strip-shaped actuator element consisting of a shape memory alloy, into which a predetermined shape has been impressed at an annealing temperature and which is connected to a movable contact part of a switching contact,
and
- with means for heating up the actuator element above a temperature level bringing about an opening of the switching contact on the basis of a change in shape of the actuator element,
- with an actuator element (2),
a) into which an at least largely extended shape has been impressed at the annealing temperature,
b) which has a curved shape in the operating state in which the switching function is not triggered,
charcterized in that the actuator element rests between its one end (2a), which is held fixed, and its other end (2b), which is facing the movable contact part (4a), on a deflecting element (5) with frictional engagement in such a way that the deflecting element (5) exerts on the concave inner side of the actuator element (2) a counterforce (G) partially counteracting the curving of the latter.

2. Device according to Claim 1, **characterized in that** the actuator element (2) rests against the deflecting element (5) approximately in the center between its two ends (2a, 2b).

3. Device according to Claim 1 or 2, **characterized in that** the actuator element (2) is part of a current path and can be heated up by an overcurrent above the temperature level bringing about the opening of the switching contact.

4. Device according to Claim 1 or 2, **characterized in that** an indirect heating-up of the actuator element (2) is provided.

5. Device according to one of the preceding claims, **characterized in that** a restoring spring (18) keeping the actuator element (2) in its curved shape in the operating state is provided.

6. Device according to one of the preceding claims, **characterized in that** the actuator element (2) is connected to the movable contact part electrically by means of a stranded wire (17) and mechanically by means of a switching linkage (14).

7. Device according to one of the preceding claims, **characterized in that** the actuator element consists of a shape memory alloy based on a NiTi or CuAl alloy.

## Revendications

1. Dispositif de commutation
- comprenant un élément actionneur en forme de bande en un alliage à mémoire de forme auquel est imprimé à une température d'incandescence une forme déterminée à l'avance et qui est relié à une pièce mobile d'un contact de commutation, et
- comprenant des moyens de chauffage de l'élément actionneur par une ouverture du contact de commutation sur la base d'un niveau de température provoquant une modification de forme de l'élément actionneur,
- comprenant un élément (2) actionneur
a) auquel est imprimée à la température d'incandescence une forme dans une grande mesure au moins allongée,
b) qui a dans l'état de fonctionnement ne déclenchant pas la fonction de commutation une forme courbée,
**caractérisé en ce que** l'élément actionneur s'applique entre son extrémité (2a) maintenue en un emplacement fixe et son autre extrémité (2b) tournée vers la pièce (4a) mobile de contact par complémentarité de force sur un élément (5) de renvoi de façon à ce que, par l'élément (5) de renvoi, soit exercée sur la face intérieure concave de l'élément (2) actionneur une force (G) antagoniste supprimant partiellement sa courbure.

2. Dispositif suivant la revendication 1, **caractérisé en ce que** l'élément (2) actionneur s'applique à peu près au milieu entre ces deux extrémités (2a, 2b) à l'élément (5) de renvoi.

3. Dispositif suivant la revendication 1 ou 2, **caractérisé en ce que** l'élément (2) actionneur fait partie d'un trajet de courant et est porté par une surintensité de courant au-dessus du niveau de température provoquant l'ouverture du contact de commutation.

4. Dispositif suivant la revendication 1 ou 2, **caractérisé en ce qu'**il est prévu un chauffage indirect de l'élément (2) actionneur.

5. Dispositif suivant l'une des revendications précédentes, **caractérisé en ce qu'**il est prévu un ressort (8) de rappel maintenant l'élément (2) actionneur dans l'état de fonctionnement dans sa forme courbée.

6. Dispositif suivant l'une des revendications précédentes, **caractérisé en ce que** l'élément (2) actionneur est relié à la pièce mobile de contact électriquement par une tresse (17) et mécaniquement par une tringle (14) de commande.

7. Dispositif suivant l'une des revendications précédentes, **caractérisé en ce que** l'élément actionneur est en un alliage à mémoire de forme à base d'un alliage en NiTi ou en CuAl.
